# FASCICULE DE BREVET EUROPEEN

(11) **EP 0 279 753 B1**
(45) Date de publication et mention de la délivrance du brevet: **14.08.1991**
(21) Numéro de dépôt: 88420029.6
(22) Date de dépôt: 29.01.1988
(51) Int. Cl.: A47B 97/08

(54) **Chevalet de conférence**
Konferenzgestell
Conference easel

(30) Priorité: 29.01.1987 FR 8701381
(43) Date de publication de la demande: 24.08.1988
(73) Titulaire: SOLYFOB FONCTIONS (SOCIETE LYONNAISE DE FOURNITURES DE BUREAU), F-38730 Virieu sur Bourbre (FR)
(72) Inventeur: Lambert, Joel, F-38730 Virieu Sur Bourbre (FR)
(74) Mandataire: Maureau, Philippe

(56) Documents cités:
- DE-A- 2 904 871
- DE-C- 161 899
- GB-A- 2 005 535
- US-A- 3 685 666
- US-A- 4 030 219

## Description

La présente invention a pour objet un chevalet de conférence.

Les chevalets de conférence, et notamment ceux équipés de blocs de feuilles de papier, sont utilisés de façon courante pour l'animation de réunions.

Un chevalet de conférence comprend habituellement un panneau rectangulaire en tôle, en bois ou en matière synthétique, dont la face postérieure est équipée d'une part, de deux pieds télescopiques montés coulissants dans des fourreaux solidaires du panneau à proximité des bords verticaux de celui-ci et, d'autre part, d'un pied télescopique monté articulé autour d'un axe horizontal sur la paroi postérieure du panneau dans la partie centrale de celui-ci, ce pied pouvant pivoter pour former un angle avec le plan des deux premiers pieds et délimiter avec ceux-ci un trépied assurant un support stable au panneau. Le panneau est équipé, en partie haute, et sur sa face avant, de doigts permettant l'engagement d'un bloc de feuilles de papier perforées à cet effet, qui est généralement maintenu en place par une barrette amovible. Enfin, la face avant du panneau est équipée, à son extrémité inférieure, d'un auget ou plumier destiné à recevoir les crayons et autres accessoires nécessaires pour l'utilisation du chevalet.

Un tel chevalet présente l'inconvénient d'être d'une esthétique médiocre et de se détériorer rapidement lors des diverses manipulations dont il est susceptible, en raison du fait que le panneau n'est pas protégé. Il convient, en outre, de prévoir un certain nombre de pièces spécifiques pour le montage des pieds, ainsi que pour le montage de la barrette et du plumier.

Enfin, la barrette étant généralement amovible, la mise en place d'un bloc de feuilles de papier est difficilement réalisée par l'intermédiaire d'une seule personne.

Le document DE-A-2904871 concerne un chevalet de conférence comprenant un cadre constitué par un profilé présentant, vu en coupe transversale, une partie principale tubulaire prolongée latéralement par un appendice équipé, sur l'une de ses faces orientées perpendiculairement à la partie principale, de moyens de montage d'un panneau.

Le but de l'invention est de fournir un chevalet de conférence dont le cadre est constitué par un profilé de même section pour les quatre côtés, et est conformé pour permettre le montage d'un panneau de fond, ainsi que le montage sur les bords haut et bas de volets formant respectivement barrette et plumier.

A cet effet, le chevalet qu'elle concerne, comprenant un cadre constitué par un profilé présentant, vu en coupe transversale:
― une partie principale tubulaire prolongée latéralement par,
― un appendice équipé, sur l'une de ses faces orientées perpendiculairement à la partie principale, de moyens de montage d'un panneau,

est caractérisé en ce que le profilé constitutif du cadre comprend une partie principale tubulaire de section carrée, prolongée latéralement par un appendice constitué par une partie tubulaire de section rectangulaire, dont l'une des parois est dans le prolongement de l'une des parois de la partie principale, cet appendice présentant, dans sa face en bout, un évidement de forme sensiblement hémi-cylindrique pour l'articulation d'un volet, susceptible d'occuper deux positions stables, respectivement, sensiblement dans le prolongement de l'appendice et perpendiculairement à celui-ci, et étant équipé d'un retour tubulaire de section sensiblement rectangulaire, ce retour délimitant, avec la partie principale du profilé et l'appendice de celui-ci, un évidement en forme générale de U.

En pratique, quatre tronçons de profilés deux à deux identiques sont assemblés par quatre pièces d'angle pour former un cadre, dont les deux parties principales des tronçons verticaux servent à l'engagement et au coulissement de deux pieds, dont une paroi latérale de chacun des quatre tronçons de profilés sert au montage d'un panneau dont l'épaisseur et la nature sont adaptées au type de chevalet à réaliser.

En outre, les tronçons horizontaux de profilés haut et bas sont équipés d'un volet articulé en partie haute pour le profilé supérieur et d'un volet identique articulé en partie basse pour le profilé inférieur, le premier volet tenant lieu de barrette et le second volet tenant lieu de plumier.

Les tronçons verticaux de profilés sont en outre équipés d'un troisième pied articulé qui occupe une position centrale.

Un tel chevalet est très intéressant par son esthétique puisque le panneau est encastré entre quatre tronçons de profilés qui assurent en même temps sa protection et évitent sa détérioration lors des opérations de manipulation.

En outre, les deux pieds avant sont montés coulissants à l'intérieur des tronçons verticaux de profilés, ce qui évite la mise en oeuvre de pièces spécifiques pour leur montage et leur réglage.

Enfin, un même type de volet permet de remplir à la fois les fonctions de barrette et de plumier, étant précisé que le plumier peut être maintenu dans une position stable fermée pour la position de transport et que la barrette peut être maintenue dans une position stable ouverte lors du remplacement d'un bloc de feuilles de papier.

Le profilé utilisé peut être un profilé métallique ou, avantageusement, un profilé en matière synthétique qui confère une grande légèreté au chevalet.

Des modes particuliers de réalisation de l'invention font l'objet des revendications dépendantes 2 à 8.

De toute façon, l'invention sera bien comprise à l'aide de la description qui suit, en référence au dessin schématique annexé représentant, à titre d'exemple non limitatif, une forme d'exécution de ce chevalet de conférence:
Figure 1 en est une vue en perspective;
Figure 2 et 3 sont deux vues en coupe transversale et à échelle agrandie selon les lignes II-II et III-III de figure 1, respectivement de la partie supérieure et de la partie inférieure du chevalet;
Figure 4 est une vue en coupe partielle de la partie supérieure du chevalet selon la ligne IV-IV de figure 1;
Figure 5 est une vue en perspective éclatée d'une extrémité d'un profilé du volet qui lui est associé et d'un pièce de liaison avec un profilé adjacent.

Le chevalet, représenté à la figure 1, comprend un cadre désigné par la référence générale 2, constitué par quatre tronçons de profilés à savoir deux tronçons horizontaux 3 et 4 haut et bas, et deux tronçons 5 verticaux.

Les tronçons 3, 4 et 5 sont réalisés à partir du même profilé et assemblés les uns aux autres par quatre pièces d'angles 6.

Comme cela ressort notamment des figures 2 à 4, le profilé comprend une partie principale 7 présentant, en coupe transversale, une section carrée. Cette partie principale est prolongée sur l'une de ses faces par un appendice 8 de section générale rectangulaire dont l'une des parois est dans le prolongement d'une paroi de la partie principale 7. Cet appendice est de largeur inférieur à la largeur de la partie principale 7.

Dans sa face en bout, l'appendice 8 comporte un évidement 9 hémisphérique. L'appendice 8 est également équipé d'un retour 10 tubulaire et de section générale rectangulaire délimitant avec la partie principale 7 un évidement en forme générale de U, séparé en deux par une nervure longitudinale 12 de hauteur inférieure à la hauteur de l'évidement.

En pratique, la partie principale 7 du profilé sert dans le cas des deux montants verticaux 5 à l'engagement de deux pieds 13 de section carrée reliés à leur extrémité inférieure par une traverse 13a. Ces pieds sont montés coulissant à l'intérieur des profilés et peuvent être bloqués dans la position souhaitée par l'intermédiaire d'un dispositif de verrouillage par coincement dont un bouton de manoeuvre 14 est représenté au dessin, ou par un dispositif de verrouillage positif.

L'évidement ménagé entre le retour 10 et la partie principale 7 sert au montage d'un panneau 15. Dans le cas où ce panneau est de faible épaisseur, il est disposé entre la nervure 12 et le retour 10. Cependant, il est possible d'envisager le montage d'un panneau de plus forte épaisseur occupant la totalité de la largeur de l'évidement entre la partie principale 7 et le retour 10, et prenant appui dans ce cas sur la nervure 12.

Si le chevalet de conférence est utilisé comme vitrine pour la présentation d'informations, la partie principale 7 du profilé peut être équipée d'un panneau de fond non représenté au dessin, fixé sur les ailes 16 qui comporte la partie principale 7, des glaces coulissantes, transparentes, non représentées au dessin pouvant être montées à la place du panneau 15, dans les deux espaces ménagés entre la nervure centrale 12 et la partie principale 7 du profilé et le retour 12, respectivement.

Le pied postérieur 17 est monté sur une tige horizontale dont les extrémités cylindriques sont engagées à l'intérieur de paliers solidaires des tronçons de profilés 5.

En outre, le panneau 15 est équipé de façon connue de doigts 18 faisant saillie de sa face supérieure, et destinés à l'engagement d'un bloc 19 de feuilles de papier perforées.

L'évidement 9 de chacun des tronçons de profilés haut 3 et bas 4 est destiné à l'engagement élastique d'un jonc cylindrique 20 appartenant à une pièce 22 en forme de volet et situé à proximité d'un bord de celui-ci. La partie cylindrique 20 permet le pivotement du volet 22 entre deux positions stables dans lesquelles le volet se trouve respectivement sensiblement perpendiculaire et sensiblement parallèle au panneau 15. Le maintien du volet en position perpendiculaire au panneau 15 est obtenu par coincement. Cette position permet, pour le volet haut constitutif de la barrette, un remplacement facile du bloc de papier 19 et pour le volet bas constitutif du plumier, le maintien en position ouverte de celui-ci.

Le maintien du volet en position parallèle au panneau est assuré par engagement élastique d'une extrémité élargie 23 que présente une aile perpendiculaire au plan du volet, dans un évidement 24 ménagé dans le retour 10 du profilé.

Cette position assure, pour la barrette supérieure, le maintien du bloc de feuilles sur le panneau et pour le volet inférieur formant plumier le maintien en position fermée de celui-ci, en période de transport ou de non utilisation du chevalet.

Il est également à noter que le volet 22 comporte, à son extrémité opposée à celle d'articulation sur un profilé, un bec 25 faisant saillie du même côté que l'aile 23. Ce bec 25 prenant appui sur le bloc de papier, permet un déchirage propre de la feuille de papier située sur la face avant du bloc, et constitue, pour le plumier, un rebord évitant tout risque de chute des crayons.

Comme cela est représenté à la figure 5, les quatre tronçons de profilés 3, 4 et 5, sont assemblés par des pièces d'angles 6 comprenant chacune deux parties mâles de section carrée 26, destinées à être engagées dans les parties principales 7 des deux profilés à assembler et quatre parties mâles 27 et 28 destinées à être engagées dans les évidements 8 et 10 des deux tronçons de profilés à assembler. Il est à noter que pour des raisons de simplicité, chaque pièce d'assemblage 6 pourrait être réalisée en deux parties dont la première comporte les parties mâles 26 et dont l'autre comporte les parties mâles 27 et 28.

Avantageusement, et comme montré aux figures 1 et 4, le tronçon supérieur de profilé 3 sert de logement à deux profilés 29 de longueur légèrement inférieure à celle du tronçon 3 et de section légèrement inférieure à la moitié de la section de la partie principale 7, de manière à pouvoir toutes les deux être engagés dans cette dernière, ces deux profilés 29 traversant chacun un embout d'angle 6, de façon à pouvoir être dégagés du tronçon supérieur 3 et à former des potences permettant la fixation de feuilles de papier déjà utilisées. Les moyens de blocage de profilés 29 en position sortie et en position rentrée sont constitués pour chacun d'eux par un doigt 30 poussé par un ressort 32 et pénètrant dans un orifice 33 du tronçon de profilé 3. Les extrémités 34 de chaque profilé 29 situées du côté intérieur sont biseautées de façon à éviter qu'elles butent l'une contre l'autre lors de leur rentrée dans le tronçon de profilé 3.

Comme il ressort de ce qui précède, l'invention apporte une grande amélioration à la technique existante en fournissant un chevalet de conférence de conception simple présentant l'avantage de comporter un cadre réalisé à partir d'un profilé tubulaire permettant le montage des différents types de panneaux et rendant possible différentes utilisations de ce chevalet, celui-ci pouvant tout aussi bien recevoir des blocs de feuilles de papier que constitue une vitrine.

Comme il va de soi, l'invention ne se limite pas à la seule forme d'exécution de ce chevalet, décrite ci-dessus à titre d'exemple; elle en embrasse, au contraire, toutes les variantes de réalisation.

C'est ainsi notamment que la section du profilé constitutif du cadre pourrait être différente, la partie principale de celui-ci pouvant par exemple être de section circulaire sans que l'on sorte pour autant du cadre de l'invention, tel que défini par les revendications 1 à 8.

## Revendications

1. Chevalet de conférence, comprenant un cadre constitué par un profilé présentant, vu en coupe transversale:
― une partie principale tubulaire (7) prolongée latéralement par,
― un appendice (8) équipé, sur l'une de ses faces orientées perpendiculairement à la partie principale, de moyens de montage d'un panneau,
caractérisé en ce que le profilé constitutif du cadre comprend une partie principale tubulaire (7) de section carrée, prolongée latéralement par un appendice (8) constitué par une partie tubulaire de section rectangulaire, dont l'une des parois est dans le prolongement de l'une des parois de la partie principale, cet appendice présentant, dans sa face en bout, un évidement (9) de forme sensiblement hémi-cylindrique pour l'articulation d'un volet (22), susceptible d'occuper deux positions stables, respectivement, sensiblement dans le prolongement de l'appendice et perpendiculaire à celui-ci, et étant équipé d'un retour tubulaire (10) de section sensiblement rectangulaire, ce retour délimitant, avec la partie principale du profilé et l'appendice de celui-ci, un évidement en forme générale de U.

2. Chevalet selon la revendication 1, caractérisé en ce qu'une nervure (12) fait saillie de l'appendice (8), parallèlement au retour (10), cette nervure étant située à mi-distance entre la partie principale (7) du profilé et le retour (10), et étant de hauteur inférieure à celle du retour (10).

3. Chevalet selon l'une quelconque des revendications 1 et 2, caractérisé en ce que chaque volet (22) comprend, à proximité de l'un de ses bords, un jonc (20) de section cylindrique, destiné à être engagé élastiquement dans l'évidement hémisphérique (9) ménagé dans la face en bout de l'appendice (8) du profilé.

4. Chevalet selon la revendication 3, caractérisé en ce que chaque volet (22) présente une aile en faisant saillie perpendiculairement du même côté que le jonc d'articulation (20), présentant une extrémité élargie (23) destinée, lorsque le volet est parallèle au cadre du chevalet, à pénétrer élastiquement dans un évidement (24) ménagé dans le retour (10) du profilé (2).

5. Chevalet selon l'une quelconque des revendications 3 et 4, caractérisé en ce que chaque volet (22) présente, à son extrémité opposée à celle adjacente au jonc d'articulation (20), un bec (25) faisant saillie du même côté que ledit jonc.

6. Chevalet selon l'une quelconque des revendications 1 à 5, caractérisé en ce que le tronçon de profilé supérieur (3) sert de logement, dans la partie tubulaire principale (7), à deux profilés (29) de longueur inférieure à celle de ce tronçon (3) et de section légèrement inférieure à la moitié de la section de la partie tubulaire (7), ces deux profilés (29) traversant chacun un embout de raccordement (6) du tronçon de profilé (3) et d'un tronçon de profilé adjacent (5).

7. Chevalet selon la revendication 6, caractérisé en ce que les extrémités (34) des profilés (29) situés à l'intérieur du tronçon de profilé (3) sont biseautées.

8. Chevalet selon l'une quelconque des revendications 6 et 7, caractérisé en ce que chaque profilé (29) est équipé de moyens de blocage dans le tronçon de profilé (3), constitués par un doigt (30) poussé par un ressort (32) et pénétrant dans un orifice (33) ménagé dans le tronçon de profilé (3).

## Patentansprüche

1. Konferenz-Gestell mit einem Rahmen, bestehend aus einem Profil, das im Querschnitt
― einen rohrförmigen Hauptteil (7) aufweist, der seitlich verlängert,ist durch
― einen Ansatz (8), der auf einer senkrecht zu dem Hauptteil gerichteten Seiten Mittel zum Montieren einer Tafel aufweist,
**dadurch gekennzeichnet**,
daß das den Rahmen bildende Profil einen rohrförmigen Hauptteil (7) mit quadratischem Querschnitt aufweist, der seitlich durch einen Ansatz (8) verlängert ist, der aus einem rohrförmigen Teil mit rechteckigem Querschnitt besteht, von dem eine Wand in Verlängerung einer der Wände Hauptteils liegt,
daß dieser Ansatz (8) an seiner Stirnseite eine annähernd halbkreisförmige Vertiefung (9) für die gelenkige Lagerung einer Klappe (22) besitzt, die zwei stabile Positionen einnehmen kann, nänlich eine Position im wesentlichen in Verlängerung des Ansatzes bzw. eine Position senkrecht zu dem Ansatz,
und daß der Ansatz (8) ferner einen rohrförmigen Vorsprung (10) mit annähernd rechteckigem Querschnitt aufweist, der mit dem Hauptteil des Profils und dem Ansatz eine im wesentlichen U-förmige Vertiefung begrenzt.

2. Gestell nach Anspruch 1, dadurch gekennzeichnet, daß aus dem Ansatz (8) eine parallel zu dem Vorsprung (10) verlaufende Rippe (12) hervorsteht, die sich auf halbem Abstand zwischen dem Hauptteil (7) des Profils und dem Vorsprung (10) befindet und deren Höhe kleiner ist als diejenige des Vorsprungs (10).

3. Gestell nach einem der Ansprüche 1 und 2, dadurch gekennzeichnet, daß jede Klappe (22) in der Nähe eines ihrer Ränder einen Gelenkstab (20) mit zylindrischem Querschnitt besitzt, der elastisch in die in der Stirnseite des Ansatzes (8) des Profils angebrachte halbkreisförmige Vertiefung (9) einrasten kann.

4. Gestell nach Anspruch 3, dadurch gekennzeichnet, daß jede Klappe (22) einen Flügel aufweist, der auf derselben Seite wie der Gelenkstab (20) senkrecht aus Ihr hervorsteht und einen verbreiterten Endbereich (23) besitzt, der elastisch in eine in dem Vorsprung (10) des Profils (2) angebrachte Vertiefung (24) eindringen kann, wenn die Klappe sich in einer zu dem Rahmen des Gestells parallelen Position befindet.

5. Gestell nach einem der Ansprüche 3 und 4, dadurch gekennzeichnet, daß jede Klappe (22) in ihrem Endbereich, der dem dem Gelenkstab (20) benachbarten Endbereich entgegengesetzt ist, eine Nase (25) aufweist, die auf derselben Seite aus ihr hervorsteht wie der Gelenkstab.

6. Gestell nach einem der Ansprüche 1 bis 5, dadurch gekennzeichnet, daß der obere Abschnitt (3) des Profils zur Aufnahme zweier Profilstücke (29) in dem genannten rohrförmigen Hauptteil (7) dient, deren Länge kleiner ist als diejenige dieses Profilabschnitts (3) und deren Querschnitt geringfügig kleiner Ist als der halbe Querschnitt des rohrförmigen Hauptteils (7), und daß jedes dieser beiden Profilstücke (29) ein Verbindungsstück (6) zur Verbindung des genannten Profilabschnitts (3) und eines benachbarten Profilabschnitts (5) durchdringt.

7. Gestell nach Anspruch 6, dadurch gekennzeichnet, daß die im Innern des Profilabschnitts (3) liegenden Endbereiche (34) der Profilstücke (29) angeschrägt sind.

8. Gestell nach einem der Ansprüche 6 und 7, dadurch gekennzeichnet, daß jedes Profilstück (29) mit Mitteln zu seiner Blockierung in dem Profilabschnitt (3) ausgestattet ist, die aus einem von einer Feder (32) vorgespannten Finger (30) bestehen, der in eine in dem Profilabschnitt (3) angebrachte Öffnung (33) eindringt.

## Claims

1. A lecture easel, comprising a frame formed by an extrusion that when seen in transverse section shows:
a tubular main portion (7) extended at its side by
an appendage (8) equipped, on one of its faces orientated perpendicularly to the main portion, with means to mount a panel
*characterized in that* the extrusion forming the frame comprises a tubular main portion (7) of square section, extended at its side by an appendage (8) formed by a tubular portion of rectangular cross-section, one of the walls of which is which is in the extension of one of the walls of the main portion, this appendage presenting in its end face a recess (9) of approximately semi-cylindrical shape for the articulation of a shutter (22) capable of occupying two stable positions, in the direction of extension of the appendage and perpendicular thereto respectively, and being equipped with a tubular return (10) of approximately rectangular cross-section, this return bounding with the main portion of the profile section and the appendage thereof a recess of general U-shape.

2. An easel according to Claim 1, *characterized in that* a longitudinal rib (12) projects from appendage (8) parallel to return (10), this rib being located at half the distance between the main portion (7) of the extrusion and the return (10) and being of a height less than that of the return (10).

3. An easel according to either of Claims 1 or 2, *characterized in that* each shutter (22) comprises, near to one of its edges, a fitment (20) of cylindrical section intended to be engaged elastically into the semi-spherical recess (9) provided in the face at the end of the appendage (8) to the extrusion.

4. An easel according to Claim 3, *characterized in that* each shutter (22) presents a wing extending perpendicularly on the same side as the articulation fitment (20) and having an enlarged end (23) that is intended, when the shutter is parallel to the frame of the easel, to penetrate elastically into a recess (24) provided in return (10) of profile (2).

5. An easel according to either of Claims 3 or 4,*characterized in that* each shutter (22) presents, at its end opposite to that adjacent to articulation fitment (20), a lip (25) projecting at the same side as the said fitment.

6. An easel according to any of Claims 1 to 5, *characterized in that* the upper length (3) of extrusion serves to accomodate in its main tubular portion (7) two extrusions (29) of length less than that of the length (3) and of cross-section slightly less than half the cross-section of the tubular portion (7), each of these extrusions (29) passing through a corner piece (6) connecting the length of extrusion (3) to an adjacent length of extrusion (5).

7. An easel according to Claim 6, *characterized in that* the ends (34) of extrusions (29) situated inside the length of extrusion (3) are bevelled.

8. An easel according to either of Claims 6 or 7, *characterized in that* each extrusion (29) is equipped with means of locking it into the length of extrusion (3), consisting of a catch-pin (30) pressed by a spring (32) and penetrating into an aperture (33) provided in the length of extrusion (3).
